# EUROPÄISCHE PATENTANMELDUNG

(11) **EP 1 591 654 A1**
(43) Veröffentlichungstag der Anmeldung: **02.11.2005**
(21) Anmeldenummer: 05102687.0
(22) Anmeldetag: 05.04.2005
(51) Int. Cl.: F02M 35/116

(54) **Saugrohranordnung für einen Verbrennungsmotor**

(30) Priorität: 24.04.2004 DE 102004020102
(71) Anmelder: MANN+HUMMEL GmbH, 71638 Ludwigsburg (DE)
(72) Erfinder: Stürwald, Ludger, 71069, Sindelfingen (DE); Gessner, Klaus, 75417, Mühlacker (DE)

(57) **Zusammenfassung**

Die Erfindung betrifft eine Saugrohranordnung für einen Verbrennungsmotor, bei der Querkanäle (12) zwischen den Saugkanälen vor den Zylindereinlässen eines mehrzylindrigen Verbrennungsmotors und eine Abgasrückführung angeordnet sind. Die Anschlüsse (2,3) für die Reinlufteinleitung in die Saugkanäle, die Querkanäle (12) und einen Anschlussflansch (4) für die Abgasrückführungsleitung sind in ein einstückiges Bauteil (1), vorzugsweise aus Aluminiumguss, integriert, das an den jeweiligen Zylindereinlässen des Verbrennungsmotors, insbesondere einen V-Motor, anbringbar ist.

## Beschreibung

### Stand der Technik

Die Erfindung betrifft eine Saugrohranordnung für einen Verbrennungsmotor, bei der sog. Querkanäle oder Übersprecher zwischen den Saugkanälen vor den Zylindereinlässen eines mehrzylindrigen Verbrennungsmotors angeordnet sind, nach dem Oberbegriff des Hauptanspruchs.

Aus der DE 298 11 432 U1 ist ein Saugrohrsystem für einen Verbrennungsmotor bekannt, bei dem jeweils benachbarte Saugkanäle, insbesondere zur Verbesserung der akustischen Eigenschaften, solche Querverbindungen zwischen den Saugkanälen aufweisen.

Darüber hinaus ist es heute weitgehend üblich, dass Verbrennungsmotoren für Kraftfahrzeuge auch mit einer Abgasrückführung ausgestattet sind, da dies aufgrund weitreichender Bestimmungen für die Einhaltung von Grenzwerten bei Abgasen und aus technischen Gründen sinnvoll ist. Beispielsweise werden in der Regel Benzin- und Dieselmotoren mit Direkteinspritzung des Kraftstoffes heute schon mit einer solchen Abgasrückführung ausgestattet.

Es ist beispielsweise bereits aus der DE 197 17 040 C1 bekannt, dass die Abgasrückführungsleitung über eine Metallhülse an den Zylinderkopfflansch des Verbrennungsmotors angekoppelt ist.

Problematisch ist eine Kombination dieser an sich bekannten Anordnungen jedoch in konstruktiver Hinsicht dadurch, dass mehrere Bauelemente mit einer großen Anzahl von Dichtflächen an den jeweiligen Verbindungsflanschen benötigt werden und außerdem der Wärmeeintrag und eine optimale Verteilung der Abgasrückführung relativ aufwendige und komplexe sowie bearbeitungsintensive Maßnahmen erforderlich machen.

### Aufgabenstellung

Der Erfindung liegt die Aufgabe zugrunde, eine Saugrohranordnung für einen Verbrennungsmotor zu verbessern, bei der sog. Querkanäle oder Übersprecher zwischen den Saugkanälen und eine Abgasrückführung vorhanden ist.

### Vorteile der Erfindung

Die erfindungsgemäße Saugrohranordnung für einen Verbrennungsmotor der eingangs angegebenen Art, bei der Querkanäle zwischen den Saugkanälen vor den Zylindereinlässen eines mehrzylindrigen Verbrennungsmotors und eine Abgasrückführung angeordnet sind, wird dadurch in vorteilhafter Weise fortgebildet, dass Anschlüsse für die Reinlufteinleitung in die Saugkanäle, die Querkanäle und ein Anschlussflansch für die Abgasrückführungsleitung in ein einstückiges Bauteil integriert sind, das an den jeweiligen Zylindereinlässen des Verbrennungsmotors anbringbar ist.

Gemäß einer vorteilhaften Ausführungsform der erfindungsgemäßen Saugrohranordnung ist der Anschlussflansch für die Abgasrückleitung am einstückigen Bauteil im Bereich der Mitte des jeweiligen Querkanals angeordnet und die Zuführung des rückgeführten Abgases über entsprechenden Öffnungen in den Saugkanälen befindet sich an jeweils vorgebbaren separaten Einleitstellen.

Bevorzugt ist das einstückige Bauteil ein Gussteil, insbesondere ein Aluminiumgussteil. Zusammenfassend ergeben sich mit dem erfindungsgemäßen Saugrohranordnung Vorteile hinsichtlich der wesentlichen Verringerung der Bauteilzahl und insbesondere hinsichtlich der Verminderung von Dichtflächen, so dass die Anordnung weniger komplex ist und mit weniger Toleranzen herstellbar ist.

Die relativ hohen Temperaturen des rückgeführten Abgases können im relativ großvolumigen einstückigen Bauteil, insbesondere wenn es sich um eine Aluminiumgussteil handelt, durch die thermische Kopplung aller Einzelelemente schneller gemindert werden. Ferner ist die Einleitstelle im jeweiligen Saugkanal als Luftführungsrohr konstruktiv einfach festlegbar. Es kann hier dadurch auch auf einfache Weise eine positive Festlegung der jeweiligen Mischstrecke mit der Reinluft ermöglicht werden und es ist auf einfache Weise eine Gleichverteilung der Einleitung herbeiführbar.

### Zeichnung

Ein Ausführungsbeispiel der erfindungsgemäßen Saugrohranordnung für einen Verbrennungsmotor wird anhand der Zeichnung erläutert. Es zeigen:
Figur 1 eine schematische Ansicht eines einstückigen Bauteils eines Querkanals mit einer Abgasrückführungseinleitung und
Figur 2 eine andere Ansicht des Bauteils nach der Figur 1 mit einer Anbringung an einem Verbrennungsmotor.

### Beschreibung des Ausführungsbeispiels

In Figur 1 ist eine Ansicht auf ein Bauteil 1 einer Saugrohranordnung gezeigt, die einen sogenannten Querkanal 12 aufweist und Bestandteil des Ansaugsystems eines hier nicht dargestellten Verbrennungsmotors, insbesondere eines V-Motors, ist. Über Anschlussflansche 2 und 3 wird Reinluft für die Verbrennung angesaugt und über einen Anschlussflansch 4 wird eine Rückführung von Abgas (AGR) vorgenommen, das über in das Bauteil 1 integrierte Kanäle 5 und 6 geleitet und an hier nicht sichtbaren Einleitstellen innerhalb des Bauteils 1 zu der Reinluft hinzugemischt wird.

Über weitere Anschlussflansche 7 und 8, welche über den Querkanal 12 miteinander verbunden sind, wird das Bauteil 1 an den Zylinderkopf des hier verwendeten V-Motors angefügt. Aus Figur 2 sind schematisch die entsprechenden Anschlussteile 9 und 10 eines solchen V-Motors gezeigt, wobei das Bauteil 1 hier aus der rückwärtigen Sicht gegenüber der Ansicht aus der Figur 1 zu sehen ist.

Das großvolumige einstückige Bauteil 1, zum Beispiel ein Aluminiumgussteil, gewährleistet somit eine hervorragende thermische Kopplung des Anschlussflansches 4 der Abgasrückführung an den Querkanal 12 für eine schnellere Abkühlung und ermöglicht ferner eine einfache Festlegung der jeweiligen Mischstrecke mit der Reinluft. Die erfindungsgemäße Anordnung ist bei allen Verbrennungsmotoren anwendbar, bei denen die Abgasrückführung (AGR) nicht in den Zylinderkopf integriert ist.

## Patentansprüche

1. Saugrohranordnung für einen Verbrennungsmotor, bei der
- Querkanäle (12) zwischen den Saugkanälen vor den Zylindereinlässen eines mehrzylindrigen Verbrennungsmotors und eine Abgasrückführung angeordnet sind, **dadurch gekennzeichnet, dass**
- Anschlüsse (2,3) für die Reinlufteinleitung in die Saugkanäle, die Querkanäle (12) und einen Anschlussflansch (4) für die Abgasrückführungsleitung in ein einstückiges Bauteil (1) integriert sind, das an den jeweiligen Zylindereinlässen des Verbrennungsmotors anbringbar ist.

2. Saugrohranordnung nach Anspruch 1, **dadurch gekennzeichnet, dass**
- der Anschlussflansch (4) für die Abgasrückleitung im Bereich der Mitte des jeweiligen Querkanals (12) angeordnet ist und die Zuführung des rückgeführten Abgases über entsprechenden Öffnungen in den Saugkanälen sich an jeweils vorgebbaren separaten Einleitstellen befindet.

3. Saugrohranordnung nach Anspruch 1 oder 2, **dadurch gekennzeichnet, dass**
- das einstückige Bauteil (1) ein Gussteil ist.

4. Saugrohranordnung nach Anspruch 3, **dadurch gekennzeichnet, dass**
- das Gussteil aus Aluminium ist.

5. Saugrohranordnung nach einem der vorhergehenden Ansprüche, **dadurch gekennzeichnet, dass**
- der Verbrennungsmotor ein V-Motor mit einer abseits des Zylinderkopfs eingeleiteten Abgasrückführung ist.
